# EUROPÄISCHE PATENTANMELDUNG

(11) **EP 1 526 614 A1**
(43) Veröffentlichungstag der Anmeldung: **27.04.2005**
(21) Anmeldenummer: 04025149.8
(22) Anmeldetag: 22.10.2004
(51) Int. Cl.: H01R 13/436

(54) **Elektrischer Steckverbinder**

(30) Priorität: 24.10.2003 DE 10349777
(71) Anmelder: Wieland Electric GmbH, 96045 Bamberg (DE)
(72) Erfinder: Bossert, Dieter, 96050 Bamberg (DE); Wieland, Christoph, 96129 Geisfeld (DE); Stollberger, Ralf, 96173 Oberhaid-Staffelbach (DE)
(74) Vertreter: Tergau & Pohl Patentanwälte

(57) **Zusammenfassung**

Die Erfindung bezieht sich auf einen elektrischer Steckverbinder mit an elektrischen Leitern (12) angeschlossenen Anschlusskontakten (2), und mit einem diese aufnehmenden Kontaktträger (1) mit für jeden Anschlusskontakt (2) einer zwei Öffnungsbereiche (14a, 14b) aufweisenden Öffnung (14). Der jeweilige Anschlusskontakt (2) ist in einen ersten, vergleichsweise großen Öffnungsbereich (14a) einführbar und aus diesem heraus in den zweiten vergleichsweise kleinen Öffnungsbereich (14b) - quasi nach Art eines Bajonettverschlusses - einschwenkbar.

## Beschreibung

Die Erfindung betrifft einen elektrischen Steckverbinder mit an elektrischen Leitern angeschlossenen Anschlusskontakten.

Elektrische Steckverbinder sind im wesentlichen aufgebaut aus an elektrischen Leitern befestigten Anschlusskontakten, die von einem Steckverbindergehäuse umgeben sind. Die Anschlusskontakte eines solchen Steckverbinders sind ― abhängig von deren jeweiliger Funktion ― als Steckerkontakte oder als Buchsenkontakte ausgebildet. Zu jedem Steckverbinder existiert ein steckkompatibler weiterer Steckverbinder zur Ausbildung einer Steckverbinderkupplung. Dadurch bildet ein mit Steckerkontakten versehener Steckverbinder den Stecker, während ein mit Buchsenkontakten versehener Steckverbinder die Buchse der Steckverbinderkupplung bildet.

Zusätzlich zu diesen ausschließlich mit Stecker- oder mit Buchsenkontakten bestückten Steckverbindern, gibt es auch Mischformen, welche sowohl mit Steckerkontakten als auch mit Buchsenkontakten bestückt sind. Der dann komplementäre Steckverbinder weist entsprechend ausgestaltete Buchsen- bzw. Steckerkontakte auf, so dass insgesamt die Kompatibilität zwischen beiden Steckverbindern zur Schaffung einer Steckverbinderkupplung gegeben ist. Auch sind sogenannte hermaphroditische Steckverbinder bekannt, die zugleich als Stecker und als Buchse wirksam sind.

Die Steckbarkeit einer solchen Steckverbinderkupplung und damit die Kompatibilität der einzelnen Steckverbinder resultiert aus der jeweiligen exakten geometrischen Anordnung der einzelnen Kontakte zueinander. Diese sind daher hinsichtlich deren Abstand zueinander stets derart exakt anzuordnen, dass der als Buchse wirksame Steckverbinder und der als Stecker wirksame Steckverbinder zueinander passende Steckgesichter aufweisen. Als elektrische Anschlusskontakte sind dabei auch Schutzleiterkontakte oder ähnliche Hilfskontakte mit umfasst.

Wünschenswert bei derartigen Steckverbindern ist deren großserientechnische Herstellung, insbesondere die Spritzbarkeit deren Steckverbindergehäuse. In diese werden die einzelnen Kontakte unter vorbestimmter Positionsanordnung zueinander eingelegt und im Montageendzustand in dieser Position vom Gehäuse gehalten. Dabei können die Kontakte mit den Leitern bereits vorkonfektioniert sein. Zur Vorkonfektionierung eignet sich insbesondere eine Crimpverbindung zwischen den Anschlusskontakten und den diesen zugeordneten Leitern oder Leiterenden. Auch ist es möglich, die Leiter mit den bereits im Steckverbindergehäuse fixierten Anschlusskontakten - oder umgekehrt, die in das Steckverbindergehäuse eingeführten Leiter nachträglich mit den Anschlusskontakten - zu verbinden. Hierzu sind die Anschlusskontakte dann beispielsweise als Schraub-, Klemm- oder Schneidklemmkontakte ausgebildet. Auch können die Schraub-, Klemm- oder Schneidklemmkontakte mit den Leitern vorkonfektioniert sein.

Der Erfindung liegt die Aufgabe zugrunde, einen für eine einfache und zuverlässige Steckverbindermontage besonders geeigneten Steckverbinder anzugeben.

Diese Aufgabe wird erfindungsgemäß gelöst durch die Merkmale des Anspruchs 1. Hierzu ist ein Kontaktträger als Teil des Steckverbinders vorgesehen. Der Kontaktträger nimmt die Anschlusskontakte auf, die zweckmäßigerweise an die elektrischen Leiter bereits angeschlossen sind. Der Kontaktträger umfasst für jeden Anschlusskontakt eine quasi zweigeteilte Öffnung mit zwei unterschiedlich großen Öffnungsbereichen. Der vergleichsweise große Öffnungsbereich dient zum Einführen oder Einstecken des jeweiligen Steckkontaktes, der dann zur Positionierung aus diesem Öffnungsbereich heraus in den benachbarten, vergleichsweise kleinen Öffnungsbereich eingeschwenkt wird. Vorteilhafterweise können aufgrund der genügend starren Leiterenden die von diesen getragenen Anschlusskontakte durch Verdrehen des Kontaktträgers gleichzeitig nach Art eines Bajonettverschlusses in die vergleichsweise kleinen Öffnungsbereiche eingeschwenkt werden.

Zur lösbaren und zuverlässigen Fixierung der Anschlusskontakte in den Öffnungen weist der zweite Öffnungsbereich des Kontaktträgers zweckmäßigerweise einen Öffnungsrand auf, der beim Einschwenken des Anschlusskontaktes in eine in diesem vorgesehene Tangentialnut eingreift. Die jeweilige Tangetialnut des Anschlusskontaktes ist dabei zweckmäßigerweise als geschlossene Umfangs- oder Ringnut ausgebildet. Diese wird vorzugsweise gebildet durch zwei zueinander im Nutabstand auf dem jeweiligen Anschlusskontakt vorgesehene Anschlag- oder Passringe, die einstückiger Bestandteil des Anschlusskontaktes oder auf diesen ortsfest aufgeschoben sein können. Dabei weist der dem Kontaktträger abgewandte Ring einen im Vergleich zum Innendurchmesser des größeren ersten Öffnungsbereichs der jeweiligen Kontaktträgeröffnung großen Außendurchmesser auf. Dadurch wirkt dieser Ring als Positionsanschlag für den jeweiligen Anschlusskontakt bei dessen Einführen in die entsprechende Kontaktträgeröffnung.

Um die Anschlusskontakte im Montageendzustand einerseits in den jeweiligen Öffnungen sicher zu fixieren und andererseits eine einfache Lösbarkeit der Anschlusskontakte aus dem Kontaktträger zu ermöglichen, ist die lichte Weite des Übergangs zwischen den beiden Öffnungsbereichen jeder Öffnung zumindest geringfügig kleiner als der Nutbodendurchmesser der entsprechenden Tangentialoder Umfangsnut des Anschlusskontaktes. Beim Verschwenken des Anschlusskontaktes aus dem ersten großen Öffnungsbereich in den vergleichsweise kleinen Öffnungsbereich schnappt der Anschlusskontakt somit praktisch bajonettverschlussartig in den vergleichsweise kleinen Öffnungsbereich ein.

Für eine sichere räumliche Trennung und elektrische Isolierung der Anschlusskontakte voneinander treten von einer Anschlussplatte des Kontaktträgers Schottwände heraus, die sich zwischen den Anschlusskontakten erstrecken und senkrecht zur Plattenebene des Kontaktträgers verlaufen. Zusätzlich kann der Kontaktträger auf der den Kontaktenden abgewandten Steckverbindungsseite, auf der gegebenenfalls auch die Schottwände liegen, einen die Anschlusskontakte zumindest teilweise umgebenden Trägermantel aufweisen. Auf der gegenüberliegenden Plattenseite der Anschlussplatte des Kontaktträgers sind zweckmäßigerweise an jeder Öffnung sich in Richtung der Kontaktenden erstreckende Öffnungskragen ― ebenso wie die Schottwände und der Trägermantel ― an den Kontaktträger angeformt.

Die mit der Erfindung erzielten Vorteile bestehen insbesondere in einer besonders einfachen Handhabbarkeit bei der Montage des einen entsprechenden Kontaktträger mit für jeden Anschlusskontakt einer quasi zweigeteilten Öffnung aufweisenden Streckverbinders. Zudem ist mittels eines derartigen Steckverbinders eine zuverlässige Positionierung und Fixierung der einzelnen Anschlusskontakte bei deren gleichzeitig einfacher Lösbarkeit und damit Demontage des elektrischen Steckverbinders erreicht. Dabei kann der Kontaktträger des Steckverbinders als Spritzgussteil in einfacher Art und Weise hergestellt werden.

Für eine zusätzliche Ummantelung der aus den Anschlusskontakten und den angeschlossenen Leitern sowie dem Kontaktträger bestehenden Kontaktträgerbaugruppe mit einem Steckverbindergehäuse weist der Kontaktträger beispielsweise außenseitig eine Anzahl von Rastelementen auf, die dann mit entsprechend komplementären Rastelementen des Steckverbindergehäuses unter Bildung einer Rast- oder Schnappverbindung zusammenwirken.

Nachfolgend werden Ausführungsbeispiele der Erfindung anhand einer Zeichnung näher erläutert. Darin zeigen:
- Fig. 1 und 2: in perspektivischer Darstellung einen elektrischen Steckverbinder mit an elektrischen Leitern angeschlossenen Buchenkontakten und einem Kontaktträger im Vor- bzw. Endmontagezustand,
- Fig. 3 und 4: in einer Vorderansicht auf den Kontaktträger die in diesen eingesteckten Anschlussbuchsen vor bzw. nach Verschwenken des Kontaktträgers,
- Fig. 5: in einer Darstellung gemäß Fig. 2 einen elektrischen Steckverbinder mit in den Kontaktträger eingesetzten Steckerkontakten, und
- Fig. 6 und 7: den in unterschiedlichen Ebenen geschnittenen Kontaktträger mit in dessen zweigeteilten Öffnungen eingeführten bzw. eingeschwenkten Anschlusskontakten.

Einander entsprechende Teile sind in allen Figuren mit den gleichen Bezugszeichen versehen.

Figur 1 zeigt einen Kontaktträger 1, der zusammen mit Anschlusskontakten 2 Bestandteil einer elektrischen Steckverbindung ist. Der Kontaktträger 1 umfasst eine Anschlussplatte 3, aus der auf der den Anschlusskontakten 2 zugewandten Seite sich in Trägerlängsrichtung 4 erstreckende Schottwände 5 herausragen. Ein sich parallel zu den Schottwänden 5 erstreckender Trägermantel 6, der zur Sichtbarmachung der Schottwände 5 teilweise aufgeschnitten ist, ist auf der selben Kontaktträgerseite ebenso wie die Schottwände 5 an die Anschlussplatte 3 des Kontaktträgers 1 angeformt. Außenseitig trägt der Trägermantel 6 eine Anzahl von Rastelementen 7 zur Verrastung des Kontaktträgers 1 mit einem (nicht dargestellten) Steckverbindergehäuse.

Auf der den Schottwänden 5 und dem Trägermantel 6 abgewandten Seite der Anschlussplatte 3 sind an den Kontaktträger 1 im Ausführungsbeispiel drei Öffnungskragen 8 angeformt. Wie aus dem in Fig. 2 dargestellten Montagezustand ersichtlich ist, erstrecken sich die Öffnungskragen 8 in Richtung der Kontaktenden 9 der Anschlusskontakte 2. Diese sind gemäß dem Ausführungsbeispiel nach den Figuren 1 und 2 als Buchsen und gemäß dem Ausführungsbeispiel nach Fig. 5 als Stecker ausgebildet.

Die zylinderförmigen Anschlusskontakte 2 weisen einen deren Durchmesser vergrößernden ersten Anschlagring 2a und zu diesem beabstandet einen zweiten Anschlagring 2b auf. Zwischen diesen Anschlag- oder Passringen 2a und 2b ist eine Tangential- oder Ringnut 2c gebildet. Mit ihren den Kontaktenden 9 gegenüberliegenden Anschlussenden 10 sind die Anschlusskontakte 2 mit diesen zugeordneten Leiterenden 11 von elektrischen Leitern 12 eines im Ausführungsbeispiel dreiadrigen Anschlusskabels 13 fest und elektrisch leitend verbunden.

Wie aus den Figuren 3 und 4 in einer stirnseitigen Vorderansicht und in den Figuren 6 und 7 in unterschiedlichen Querschnittsebenen des Kontaktträgers 1 dargestellt ist, weist der Kontaktträger 1 in dessen Anschlussplatte 3 für jeden Anschlusskontakt 2 eine zweigeteilte Öffnung 14 mit jeweils zwei unterschiedlich großen Öffnungsbereichen 14a und 14b auf. Die Öffnungsbereiche 14a und 14b weisen unterschiedliche Öffnungsdurchmesser auf. So zeigen die Figuren 3 und 6 die in die vergleichsweise großen Öffnungsbereiche 14a eingeführten Anschlusskontakte 2, während die vergleichsweise kleinen Öffnungsbereiche 14b der jeweiligen Öffnungen 14 kontaktfrei und damit sichtbar sind. Diese vergleichsweise kleinen Öffnungsbereiche 14b weisen nach innen ragende, deren Öffnungsdurchmesser definierende Öffnungsränder 15 auf. Die Öffnungsränder 15 dienen zur Positionierung und lösbaren Fixierung des jeweiligen Anschlusskontaktes 2 innerhalb der diesem zugeordneten Öffnung 14 des Kontaktträgers 1.

Bei der Montage werden zunächst die mit den Leitern 12 vorkonfektionierten Anschlusskontakte 2 in die großen Öffnungsbereiche 14a der diesen jeweils zugeordneten Öffnungen 14 eingeführt oder eingesteckt. Dabei dient der dem Kontaktträger 1 abgewandte Anschlagring 2a des jeweiligen Anschlusskontaktes 2 als Einsteckanschlag. Dazu ist dessen Außendurchmesser größer als der Innen- oder Öffnungsdurchmesser des vergleichsweise großen Öffnungsbereichs 14a. Anschließend wird der Kontaktträger 1 aus der in den Figuren 3 und 6 dargestellten Position um einen Verdrehwinkel α in Richtung des Pfeils 16 (Fig. 4) in die in den Figuren 4 und 7 dargestellte Montageendposition verschwenkt. Der Schwenkoder Verdrehwinkel beträgt im Ausführungsbeispiel α = 45°.

Um mit einer einzelnen Drehung alle Anschlusskontakte 2 gleichzeitig und positionsgenau aus den vergleichsweise großen Öffnungsbereichen 14a in die vergleichsweise kleinen Öffnungsbereiche 14b verschwenken zu können, sind die Öffnungen 14 zueinander äquidistant und zur Trägermittelachse M des Kontaktträgers 1 punktsymmetrisch angeordnet.

Beim Verschwenken des Kontaktträgers 1 relativ zu den in die vergleichsweise großen Öffnungsbereiche 14a eingeführten Anschlusskontakte 2 greifen die Öffnungsränder 15 der vergleichsweise kleinen Öffnungsbereiche 14b passgenau in die entsprechenden Tangentialnuten 2c der Anschlusskontakte 2 ein. Um dabei einerseits eine zuverlässige und andererseits wiederum lösbare Fixierung oder Halterung der Anschlusskontakte 2 in den vergleichsweise kleinen Öffnungsbereichen 14b zu erzielen, ist die lichte Weite 17 des offenen Bereichsübergangs 18 (Fig. 3 und 7) zwischen den Öffnungsbereichen 14a und 14b gleich oder geringfügig kleiner als der Nutbodendurchmesser d der Tangentialnuten 2c der Anschlusskontakte 2. Dadurch sind die Anschlusskontakte 2 in deren Montageendzustand in den vergleichsweise kleinen Öffnungsbereichen 14b der Öffnungen 14 nach Art eines Bajonettverschlusses verrastet oder in diese eingeschnappt.

In vorteilhafter Ausgestaltung ist einer der Anschlusskontakte 2 als Schutzleiterkontakt ausgebildet. Um zu gewährleisten, dass der Schutzleiterkontakt stets erst dann unterbrochen wird, wenn alle übrigen Kontakte 2 nicht mehr kontaktieren, ist der Schutzleiterkontakt 2 in besonderer Ausgestaltung der Erfindung gegenüber den übrigen Anschlusskontakten 2 in Trägerlängsrichtung 4 verlängert. Diese Verlängerung kann durch eine verlängerte Ausgestaltung des Anschlusskontakts 2 selbst erfolgen. Ebenso ist es denkbar, die dem Schutzleiterkontakt 2 zugeordnete Öffnung 14 so auszugestalten, dass zumindest ihr Öffnungsbereich 14b, in welchem der Schutzleiterkontakt 2 seine Montageendstellung erreicht, gegenüber den übrigen Öffnungsbereichen 14b in Trägerlängsrichtung 4 derart versetzt angeordnet ist, dass der Schutzleiterkontakt 2 um ein geringes Maß mehr aus dem Kontaktträger in Trägerlängsrichtung 4 hinausragt als die übrigen Anschlusskontakte 2.

Zur Einhaltung der erforderlichen Luft- und Kriechstrecken kann in vorteilhafter Ausgestaltung ferner vorgesehen sein, die dem Schutzleiterkontakt 2 zugeordnete Öffnung 14 mit größerer Distanz zur Trägermittelachse M anzuordnen als die übrigen Öffnungen 14. Die den übrigen Anschlusskontakten 2 zugeordneten Öffnungen 14 liegen dann weiterhin zueinander äquidistant zur Trägermittelachse M des Kontaktträgers 1 punktsymmetrisch angeordnet, während die dem Schutzleiterkontakt 2 zugeordnete Öffnung 14 gegenüber den übrigen Öffnungen 14 gewissermaßen außermittig angeordnet ist.

Bei der erfindungsgemäßen Steckverbindung lässt sich das Funktionsprinzip eines Bajonettverschlusses insbesondere dadurch in einfacher und zuverlässiger Weise realisieren, dass die aus einer Kabelummantelung 19 des Anschlusskabels 13 herausragenden Leiter 12 und die die Anschlusskontakte 2 tragenden abisolierten Leiterenden 11 besonders kurz sein können. Grund hierfür ist, dass die durch Vercrimpen oder Verschweißen an den abisolierten Leiterenden 11 fixierten Anschlusskontakte 2 durch einfaches Aufschieben des Kontaktträgers 1 zumindest annähernd in deren vorkonfektionierte Ausgangsposition verbleiben können. Jedenfalls ist ein Auseinanderbiegen der Anschlusskontakte 2 vermieden, was eine gewisse Mindestlänge der mantelfreien Leiter 12 erfordern würde.

Die Anschlusskontakte 2 können im Vormontagezustand in nahezu deren Ausgangsposition durch Aufschieben des Kontaktträgers 1 in dessen vergleichsweise großen Öffnungsbereiche 14a positionsgenau eingeführt werden. Die dabei vergleichsweise kurzen mantelfreien Leiter 12 und Leiterenden 11 weisen dabei eine ausreichende Steifheit auf, um bei der bajonettverschlussartigen Verdrehung des Kontaktträgers 1 gegenüber den Anschlusskontakten 2 eine synchrones Einschnappen der Anschlusskontakte 2 in die vergleichsweise kleinen Öffnungsbereiche 14b und damit in die Montageendstellung einfach und zuverlässig zu erzielen.

Zum Lösen dieser bajonettverschlussartigen Verbindung können die Anschlusskontakte 2 einzeln - oder durch Verdrehen des Kontaktstückes 1 entgegen der in Figur 4 dargestellten Pfeil- oder Verdrehrichtung 16 gemeinsam - aus den vergleichsweise kleinen Öffnungsbereichen 14b in die vergleichsweise großen Öffnungsbereiche 14a ausgeschwenkt und anschließend der Kontaktträger 1 von den Anschlusskontakten 2 abgehoben oder abgezogen werden.

### Bezugszeichenliste

- 1: Kontaktträger
- 2: Anschlusskontakt
- 2a, 2b: Anschlagring
- 2c: Tangential-/Ringnut
- 3: Anschlussplatte
- 4: Trägerlängs-/Steckrichtung
- 5: Schottwand
- 6: Trägermantel
- 7: Rastelement
- 8: Öffnungskragen
- 9: Kontaktende
- 10: Anschlussende
- 11: Leiterende
- 12: Leiter
- 13: Anschlusskabel
- 14: Öffnung
- 14a: großer Öffnungsbereich
- 14b: kleiner Öffnungsbereich
- 15: Öffnungsrand
- 16: Verdrehrichtung
- 17: Lichte Weite
- 18: Bereichsübergang
- 19: Kabelummantelung
- α: Verdreh-/Schwenkwinkel
- d: Nutbodendurchmesser
- M: Trägermittelachse

## Patentansprüche

1. Elektrischer Steckverbinder mit an elektrischen Leitern (12) angeschlossenen Anschlusskontakten (2),
**gekennzeichnet durch** einen die Anschlusskontakte (2) aufnehmenden Kontaktträger (1) mit für jeden Anschlusskontakt (2) einer zwei Öffnungsbereiche (14a,14b) aufweisenden Öffnung (14), in deren ersten vergleichsweise großen Öffnungsbereich (14a) der jeweilige Anschlusskontakt (2) einführbar ist und in deren zweiten vergleichsweise kleinen Öffnungsbereich (14b) der Anschlusskontakt (2) aus dem ersten Öffnungsbereich (14a) heraus einschwenkbar ist.

2. Steckverbinder nach Anspruch 1,
**dadurch gekennzeichnet, dass** der zweite Öffnungsbereich (14b) des Kontaktträgers (1) einen Öffnungsrand (15) aufweist, der beim Einschwenken des Anschlusskontaktes (2) in eine in diesem vorgesehene Tangentialnut (2c) eingreift.

3. Steckverbinder nach Anspruch 2,
**dadurch gekennzeichnet, dass** die Tangentialnut (2c) zwischen zwei von dem jeweiligen Anschlusskontakt (2) getragenen Anschlagringen (2a,2b) gebildet ist.

4. Steckverbinder nach Anspruch 3,
**dadurch gekennzeichnet, dass** der Außendurchmesser des dem Kontaktträger (1) abgewandten Anschlagrings (2a) größer ist als der Öffnungsdurchmesser des vergleichsweise großen ersten Öffnungsbereichs (14a) der dem entsprechenden Anschlusskontakt (2) zugeordneten Öffnung (14) des Kontaktträgers (1).

5. Steckverbinder nach einem der Ansprüche 2 bis 4,
**dadurch gekennzeichnet, dass** die lichte Weite (17) eines Bereichsübergangs (18) zwischen den Öffnungsbereichen (14a,14b) zumindest geringfügig kleiner ist als der Nutbodendurchmesser (d) der Tangentialnut (2c) des Anschlusskontaktes (2).

6. Steckverbinder nach einem der Ansprüche 1 bis 5,
**dadurch gekennzeichnet, dass** die Öffnungen (14) in der Plattenebene einer Anschlussplatte (3) des Kontaktträgers (1) nebeneinander liegen, aus der die Anschlusskontakte (2) voneinander trennende Schottwände (5) herausragen.

7. Steckverbinder nach einem der Ansprüche 1 bis 6,
**dadurch gekennzeichnet, dass** der Kontaktträger (1) auf der den Kontaktenden (9) der Anschlusskontakte (2) abgewandten Öffnungsseite einen die Anschlusskontakte (2) umgebenden Trägermantel (6) aufweist.

8. Steckverbinder nach einem der Ansprüche 1 bis 7,
**dadurch gekennzeichnet, dass** der Kontaktträger (1) an jeder Öffnung (14) einen sich in Richtung der Kontaktenden (9) der Anschlusskontakte (2) erstreckenden Öffnungskragen (8) aufweist.
